# EUROPÄISCHE PATENTSCHRIFT

(11) **EP 0 183 031 B1**
(45) Veröffentlichungstag und Bekanntmachung des Hinweises auf die Patenterteilung: **24.07.1991**
(21) Anmeldenummer: 85113073.2
(22) Anmeldetag: 15.10.1985
(51) Int. Cl.: B24B 33/06

(54) **Verfahren zum Herstellen von Bohrungen hoher Oberflächengüte und Vorrichtung zur Durchführung des Verfahrens**
Method of making holes with high-quality surface and device for carrying out the method
Procédé pour la fabrication d'alésages ayant une surface de haute qualité et dispositif pour la mise en oeuvre du procédé

(30) Priorität: 27.11.1984 DE 3443106
(43) Veröffentlichungstag der Anmeldung: 04.06.1986
(73) Patentinhaber: Maschinenfabrik Gehring GmbH & Co., D-73760 Ostfildern (DE)
(72) Erfinder: Bender, Albert, D-7302 Ostfildern 2 (DE)
(74) Vertreter: Jackisch, Walter

(56) Entgegenhaltungen:
- EP-A- 0 081 383
- DE-A- 3 039 467
- GB-A- 761 086
- US-A- 2 403 546

## Beschreibung

Die Erfindung betrifft ein Verfahren nach dem Oberbegriff des Anspruchs 1 und eine Vorrichtung zur Durchführung des Verfahrens nach dem Oberbegriff des Anspruchs 9.

Aus der EP-A 0 081 383 ist ein gattungsgemäßes Verfahren bekannt, bei dem gegen Ende eines Bearbeitungshubes der Anlagedruck der Honsteine auf einem niedrigen und in der Mitte eines Bearbeitungshubes auf einem hohen Niveau gehalten wird. Dadurch wird erreicht, daß auch beim teilweisen Herausfahren der Honsteine an den Bohrungsenden der spezifische Flächendruck der anliegenden Honsteinabschnitte nicht größer wird, als wenn die Honsteine über ihre ganze Länge an der Bohrungswand anliegen. Maß- und Formfehler der Bohrung werden so vermieden, da eine gleichmäßige Zerspanung erreicht ist. Der Anlagedruck der Honsteine ist somit immer so groß, daß an den Honsteinen im wesentlichen eine Schnittkraft wirkt, also eine Zerspanarbeit auftritt. Insbesondere im Umkehrpunkt der Honsteine liegen diese mit einem gewissen Anlagedruck an, so daß auch im Umkehrpunkt selbst eine Zerspanarbeit bewirkende Schnittkraft an den Honsteinen auftritt.

Aus der DE-A 30 39 467 ist eine die technischen Merkmale des Oberbegriffs des Anspruchs 9 aufweisende Vorrichtung zur Beseitigung von Maß- bzw. Geometriefehlern in einer Bohrung bekannt. Zur Fehlerkorrektur wird der Anlagedruck der Honsteine geändert; bei Maß- und Geometriefehlern an den Bohrungsenden hingegen wird der Überlaufweg der Honsteine angepaßt.

Bei diesen bekannten Verfahren zeigt sich in der Praxis häufig eine Verschlechterung der Oberflächengüte im Bereich der Bohrungsenden, in denen das Honwerkzeug eine Richtungsumkehr der Hubbewegung ausführt. Betrachtet man den bevorzugten Anwendungsfall der Erfindung, nämlich die Herstellung von Zylinderbohrungen zum Beispiel in Motorzylinderblöcken, so erfolgen Umkehrungen der Hubbewegung bei Stellungen des Honwerkzeugs sowohl im Bereich des zylinderkopfseitigen Endes als auch im Bereich des kurbelwellenseitigen Endes des Zylinderblocks. In den Bereichen der Hubumkehr läßt sich ein im Hinblick auf die Ölhaftung und Abdichtung durch die Kolbenringe günstiger Wert des Honwinkels, also des aus Hub- und Rotationsbewegung des Werkzeuges resultierenden Winkels sich kreuzender, geradliniger Bearbeitungsriefen, nicht einhalten; in Verzögerungs- und Beschleunigungsbereichen ist der Winkel kleiner als der Sollwert, während er an den Hubumkehrpunkten Null Grad beträgt. Die Oberfläche zeigt demgemäß in diesen Bereichen der Bohrung kein gleichmäßiges Bild, vielmehr sind entsprechend der Anzahl und Anordnung der in Eingriff stehenden Honsteine mehr oder weniger schmale Abschnitte mit kurzen, bogenförmigen Bearbeitungsriefen vorhanden, die eine unerwünschte Verschlechterung der Oberflächengüte darstellen.

Man hat bereits versucht, die geschilderten Nachteile dadurch zu beheben, daß Motorzylinderblöcke paarweise gegensinnig mit ihren zylinderkopfseitigen Flächen aufeinandergespannt und die fluchtenden Zylinderbohrungen beider Motorblöcke wie eine Bohrung bearbeitet werden. Die schädliche Beeinflussung der Oberflächengüte kann dabei aber nur für die zylinderkopfseitigen Bereiche der Zylinderbohrung vermieden werden. Diese Lösung erfordert aber, daß das Honwerkzeug von der Kurbelwellenseite her in die Zylinderbohrung einführbar ist, was bei sehr vielen Motorblöcken wegen der Kurbelwellen-Lagerstege nicht möglich ist. Daher ist diese Lösung in den meisten Fällen nicht anwendbar.

Der Erfindung liegt die Aufgabe zugrunde, das gattungsgemäße Verfahren und die gattungsgemäße Vorrichtung so auszubilden, daß eine gleichmäßige Oberflächengüte einer Bohrung auch in dem Bohrungsbereich der Richtungsumkehr der Hubbewegung des Honwerkzeugs erreicht wird.

Diese Aufgabe wird durch das Verfahren nach Anspruch 1 gelöst. Eine Vorrichtung zur Durchführung des Verfahrens ist in Anspruch 9 angegeben.

Wesentlich dabei ist, daß der Hondruck während der Hubumkehr schlagartig derart vermindert wird, daß der Anlagedruck der Honsteine und damit die Schnittkraft während der Verzögerungs- und Beschleunigungsphasen der Hubumkehrbewegung gegen Null geht. Während der Richtungsumkehr tritt somit im wesentlichen keine Zerspanung der Bohrungswand auf, so daß auch keine Bearbeitungsriefen erzeugt werden, deren Kreuzungswinkel zu klein oder gar Null sind.

Eine schädliche Oberflächenbeeinflussung ist daher vermieden.

Besondere Ausführungsformen der Erfindung ergeben sich aus den weiteren Ansprüchen, der Beschreibung und der Zeichnung, in der ein nachfolgend im einzelnen beschriebenes Ausführungsbeispiel der Erfindung dargestellt ist.
- Fig. 1: zeigt zur Erläuterung des erfindungsgemäßen Verfahrens ein Weg(s)-Zeit(t)-Diagramm der Hubbewegung eines Honwerkzeuges mit dem zugeordneten Verlauf der Schnittkraft (F) der Honsteine während eines Abschnittes der Bearbeitung einer Bohrung.
- Fig. 2: zeigt ein Ausführungsbeispiel einer Vorrichtung zur Durchführung des Verfahrens.

Das Honwerkzeug 5 (Fig. 2) führt eine gegenläufige Hubbewegung zwischen den Umkehrpunkten UT und OT (Fig. 1) aus, welche die Länge des Hubweges begrenzen. Dabei werden die Honsteine 9 (Fig. 2) des Honwerkzeuges gegen die Wandung 10 der Zylinderbohrung eines zu honenden Zylinders oder dgl. mit einer bestimmten Kraft Anlagedruck gedrückt. Die Geschwindigkeit der Hubbewegung ist zwischen den Hubumkehrungen im wesentlichen konstant, wie die längeren, geraden Abschnitte der Linie 1 im Weg-Zeit-Diagramm zeigen.

Im Punkt A wird die Umkehr der Hubbewegung eingeleitet, d. h. die bewegten Massen müssen bis zum Stillstand abgebremst und unmittelbar in entgegengesetzter Richtung wieder beschleunigt werden. Der bogenförmige Verlauf der Linie 1 in diesem Bereich zeigt, daß sich die Geschwindigkeit schnell verringert und im Umkehrpunkt UT den Wert Null erreicht (Scheitelpunkt der Kurve), dann rasch wieder zunimmt, um im Punkt A' die Arbeitshubgeschwindigkeit wieder zu erreichen. Das gleiche gilt für die Hubumkehr am oberen Umkehrpunkt OT, die durch die Punkte B und B' markiert ist.

Das in Fig. 1 dargestellte Diagramm zeigt weiter im unteren Teil mit der Linie 2 den erfindungsgemäßen, der Hubbewegung zugeordneten Verlauf des Anlagedruckes der Honsteine 9 an die Bohrungswand 10 über der Zeit. Es ist deutlich zu sehen, daß im bogenförmigen Bereich der Linie 1 zwischen Punkt A und A' bzw. B und B' der Anlagedruck schlagartig von F₁ auf F₀ vermindert wird, vorzugsweise auf F₀=0 herabgesetzt wird. Das bedeutet, daß in der Verzögerungs- und Beschleunigungsphase des Honwerkzeuges, also während der Hubumkehr, die Honsteine Kaum noch bzw. nicht mehr schneiden können und keine Bearbeitungsriefen erzeugen.

Erreicht wird die erfindungsgemäße Schnittkraft verminderung bzw. -unterbrechung der Honsteine während der Hubumkehr durch eine von der Hubsteuerung ausgelöste kurzzeitige Rückstellung der Zustelleinrichtung.

Hierzu ist das gesamte Zustelleinrichtung entgegen der Zustellrichtung vorgespannt, wodurch eine besonders schnell einsetzende Schnittkraftverminderung bzw. Schnittkraftunterbrechung erreicht wird, wie dies auch aus dem angenähert rechteckförmigen Verlauf der Kraftkennlinie 2 (Fig. 1) über der Zeit ersichtlich ist.

In Fig. 2 ist schematisch eine erfindungsgemäße Honvorrichtung dargestellt. Die Zylinderbohrung 3 eines Motorzylinderblockes 4 wird von einem in bekannter Weise rotierend angetriebenen und eine in Richtung der Bohrungsachse eine Hubbewegung H ausführenden Honwerkzeug 5 bearbeitet.

Das Honwerkzeug 5 ist zu diesem Zweck über eine Anschlußstange 6 gelenkig mit einer Honspindel 7 verbunden, die Teil einer nicht gezeigten bekannten Honmaschine ist und von einem hydraulischen Hubantrieb, nämlich einer Kolben/Zylinder-Anordnung 8 nach oben und unten bewegbar ist. Die Honspindel 7 wird außerdem in bekannter Weise von einem (nicht gezeigten) Drehantrieb um ihre Längsachse drehend angetrieben. Das Honwerkzeug 5 trägt Honsteine 9, die von einer hydraulisch betätigten Zustelleinrichtung radial nach außen zustellbar und unter einem Anlagedruck an die Bohrungswand 10 einer Zylinderbohrung 3 andrückbar sind. Die hydraulische Betätigung der Zustelleinrichtung besteht aus der Kolben/Zylinder-Anordnung 11, deren Kolbenstange 12 über eine durch die Honspindel 7 und die Anschlußstange 6 hindurch zum Honwerkzeug 5 führende, mehrteilig ausgeführte Zustellstange 13 auf die Oberseite eines Zustellkonus 14 des Honwerkzeuges drückt. Auf die Unterseite des Zustellkonus 14 drückt die Kraft einer starken Feder 15 in entgegengesetzter Richtung und bewirkt eine mechanische Vorspannung der Zustelleinrichtung. Der hydraulische Zylinder wird über Leitungen 16, 17 von einer hydraulischen Steuereinheit 18 gespeist, die an eine Druckmittelquelle 19 angeschlossen ist.

In die Leitung 16, welche zum oberen Zylinderraum 20 der Kolben/Zylinder-Anordnung 11 führt, ist ein 3-Wege-Ventil 21 zwischengeschaltet, über das der obere Zylinderraum 20 direkt mit einer Rücklaufleitung 22 zum Druckmittelbehälter 28 verbindbar ist. Das 3-Wege-Ventil 21 ist über eine Steuerleitung 24 mit einem elektrischen Hubsteuergerät 25 verbunden, das mittels eines mit der Hubbewegung der Honspindel 7 mechanisch, z. B. über einen Kettentrieb 26, gekoppelten Weggebers 27 die Hubumkehr steuert.

Die in Fig. 2 beschriebene Vorrichtung arbeitet wie folgt:
Der über den Kettentrieb 26 mit der auf- und ab bewegten Honspindel 7 verbundene Weggeber 27 arbeitet als Istwertgeber und meldet fortlaufend die augenblickliche Hubstellung des Honwerkzeuges 5 an das Hubsteuergerät 25. Im Hubsteuergerät 25 werden in bekannter Weise diese Werte mit vorgegebenen Sollwerten für die Hubumkehrpunkte (UT, OT) verglichen und bei Gleichheit die Hubumsteuerung bewirkt.

Das Hubsteuergerät 25 gibt außerdem erfindungsgemäß zu jeder Hubumsteuerung ein Steuersignal 24 an das Wegeventil 21 ab. Das Wegeventil 21 steuert aus der Schaltstellung 21a, in welcher der obere Zylinderraum 20 der Kolben/Zylinder-Anordnung 11 zum Zwecke der hydraulischen Betätigung der Zustelleinrichtung über die Leitung 16 von der hydraulischen Steuereinheit 18 gespeist ist, in die Schaltstellung 21b um und verbleibt in dieser Stellung, solange das Steuersignal 24 ansteht.

In der Schaltstellung 21b ist die Leitung 16 zur hydraulischen Steuereinheit 18 unterbrochen. Der Zylinderraum 20 ist jetzt mit der Rücklaufleitung 22 verbunden, und aus dem Zylinderraum 20 strömt Druckmittel zurück in den Behälter 28. Der Druck im Zylinderraum 20, der maßgebend ist für die Kraft, mit der die Honsteine 9 beim Honen gegen die Bohrungswand 10 gedrückt werden, fällt schlagartig ab und die Vorspannfeder 15 bewirkt eine schnelle Rückstellung der Zustelleinrichtung; die Honsteine 9 werden nicht mehr gegen die Bohrungswand 10 gedrückt und hören sofort auf zu schneiden.

Nach Wegnahme des Signals 24 schaltet das Wegeventil 21 zurück in die Schaltstellung 21a und über die Leitung 16 erfolgt sofort wieder die Druckmittel Auffüllung des Zylinderraums 20, bis der voreingestellte Druck erreicht ist und die Honsteine 9 wieder mit der entsprechenden Kraft gegen die Bohrungswand 10 drücken und schneiden.

Beginn, Dauer und Folge des Steuersignals 24 wird erfindungsgemäß durch an sich bekannte elektrische Mittel der Hubumkehr vorauseilend so gesteuert, daß unter Berücksichtigung der vorhandenen mechanischen und hydraulischen Verzögerungszeiten die tatsächliche Schnittkraftverminderung bzw. Schnittkraftunterbrechung der Honsteine 9 mit dem Anfang der Zeitdauer und Folge der Hubumkehr übereinstimmt, wie aus dem Diagramm (Fig. 1) gut erkennbar ist. Dabei ist die Steuerung vorzugsweise so ausgelegt, daß der Beginn der Schnittkraftverminderung (Punkt C der Linie 2 in Fig. 1) so rechtzeitig erfolgt, daß beim Beginn der Hubumkehr ( Punkt A bzw. B der Linie 1 in Fig. 1) bereits die voreingestellte verminderte Schnittkraft F₀ voll erreicht ist und bis zum Ende der Hubumkehr (Punkt A' bzw. B') aufrechterhalten wird.

Das erfindungsgemäße Verfahren, den Anlagedruck der Honsteine und damit deren Schnittkraft während der Hubumkehr mindestens zu reduzieren, vorzugsweise zu unterbrechen, kann während der gesamten Hondauer für ein Werkstück angewendet werden.

Bei mehrstufiger Bearbeitung wird das Verfahren vorzugsweise nur während der Fertigbearbeitung angewendet. Es kann auch durchaus genügen und vorteilhaft sein, während mindestens einer, vorzugsweise mehrerer, Hubumkehrungen vor Erreichen des Fertigmaßes das erfindungsgemäße Verfahren anzuwenden.

Selbstverständlich ist das erfindungsgemäße Verfahren nicht auf die beschriebene hydraulische Betätigung der Zustelleinrichtung beschränkt, sondern kann bei allen bekannten Betätigungen für die Zustellung der Honsteine in geeigneter Form angewendet werden.

So kann beispielsweise bei einer elektro-mechanischen Betätigung der Zustelleinrichtung mittels Schritt- oder Servomotor in Verbindung mit einem Kugelgewindetrieb durch eine kurzzeitige, von der Hubsteuerung ausgelöste Drehrichtungsumkehr die erfindungsgemäße Schnittkraftverminderung während der Hubumkehr erreicht werden.

## Patentansprüche

1. Verfahren zur Herstellung von Bohrungen hoher Oberflächengüte in Werkstücken, insbesondere von Zylinderbohrungen (3) in Motorzylinderblöcken (4), durch zumindest eine Oberflächen-Feinbearbeitung mittels eines rotierenden, eine in Richtung der Achse der Bohrung (3) gegenläufige Hubbewegung ausführenden Honwerkzeuges (5), welches, mittels einer Zustelleinrichtung mit einem steuerbaren Anlagedruck radial gegen die Bohrungswand (10) anlegbare Honsteine (9) aufweist,
dadurch gekennzeichnet, daß die Schnittkraft der Honsteine (9) während der Hubumkehrbewegung des Honwerkzeuges (5) durch schlagartige Senkung des Anlagedruckes der Honsteine (9) gegen Null reduziert wird.

2. Verfahren nach Anspruch 1,
dadurch gekennzeichnet, daß der Anlagedruck der Honsteine (9) während der Hubumkehrbewegung des Honwerkzeuges (5) auf Null herabgesetzt wird.

3. Verfahren nach Anspruch 1 oder 2,
dadurch gekennzeichnet, daß die schlagartige Verminderung des Anlagedruckes der Honsteine (9) während der Hubumkehrbewegung durch eine von einer Hubsteuerung (25) ausgelöste Rückstellung der Zustelleinrichtung vorgenommen wird.

4. Verfahren nach einem der Ansprüche 1 bis 3,
dadurch gekennzeichnet, daß die Zustelleinrichtung entgegen der Zustellrichtung vorgespannt wird.

5. Verfahren nach einem der Ansprüche 1 bis 4,
dadurch gekennzeichnet, daß Beginn, Dauer und Folge der Rückstellung der Zustelleinrichtung, vorzugsweise unter Berücksichtigung der vorhandenen mechanischen und hydraulischen Verzögerungszeiten, so gesteuert werden, daß die tatsächliche Verminderung des Anlagedruckes der Honsteine (9) mit dem Anfang, der Zeitdauer und Folge der Hubumkehrbewegung übereinstimmt, wobei vorzugsweise die Steuerung so ausgelegt ist, daß der Beginn der Schnittkraftverminderung bei Beginn der Hubumkehrbewegung die voreingestellte, verminderte Schnittkraft erreicht und bis zum Ende der Hubumkehrbewegung aufrechterhalten wird.

6. Verfahren nach einem der Ansprüche 1 bis 5,
dadurch gekennzeichnet, daß die Verminderung des Anlagedrucks der Honsteine (9) bei der Hubumkehrbewegung während der gesamten Hondauer für ein Werkstück angewendet wird.

7. Verfahren nach einem der Ansprüche 1 bis 5,
dadurch gekennzeichnet, daß die Verminderung des Anlagedruckes der Honsteine (9) bei der Hubumkehrbewegung während der Fertigbearbeitung eines Werkstückes angewendet wird.

8. Verfahren nach einem der Ansprüche 1 bis 5,
dadurch gekennzeichnet, daß die Verminderung des Anlagedruckes der Honsteine (9) bei der Hubumkehrbewegung während mindestens einer, vorzugsweise mehrerer Hubumkehrbewegungen vor Erreichen des Fertigmaßes angewendet wird.

9. Vorrichtung zur Durchführung des Verfahrens nach einem der Ansprüche 1 bis 8, mit einem rotierend angetriebenen Honwerkzeug (5), das in Richtung seiner Längsachse hin und her gehend geführt ist und Honsteine (9) aufweist, die über eine Zustelleinrichtung gegen die zu bearbeitende Bohrungswand (10) mit einem steuerbaren Anlagedruck anlegbar sind, wobei die Zustelleinrichtung von einer Kolben/Zylinder-Anordnung (11) betätigt ist, und in die zum Zylinderraum (20) führende Druckmittelleitung (16) ein Wegeventil (21) geschaltet ist, über das der Zylinderraum (20) mit einer Rücklaufleitung (22) verbindbar ist, wobei das Wegeventil (21) in Abhängigkeit von der Hubbewegung steuerbar ist,
dadurch gekennzeichnet, daß die Zustelleinrichtung mit einer entgegen der Zustellrichtung wirkenden, rückstellenden Vorspanneinrichtung versehen ist und der Druck im Zylinderraum (20) der Kolben/Zylinder-Anordnung (11) während der Hubumkehrungen des Honwerkzeuges (5) über das Wegeventil (21) schlagartig reduzierbar ist.

10. Vorrichtung nach Anspruch 9,
gekennzeichnet durch ein Hubsteuergerät (25), welches zwecks Abgabe eines Steuersignals (24) mit dem Wegeventil (21) verbunden ist.

11. Vorrichtung nach Anspruch 9 oder 10,
dadurch gekennzeichnet, daß die vorzugsweise aus einer Druckfeder (15) bestehende Vorspanneinrichtung auf die Unterseite eines Zustellkonus (14) im Honwerkzeug (5) drückt.

## Claims

1. Method for producing bores of high surface quality in work-pieces, in particular cylinder bores (3) in engine cylinder blocks (4), by at least one surface finishing operation by means of a rotating honing tool (5) carrying out a stroke in opposite directions along the axis of the bore (3), which tool (5) comprises honing stones (9) able to be applied radially against the bore wall (10) with a controllable contact pressure by means of an infeed device, characterised in that the cutting force of the honing stones (9) is reduced to zero during the stroke-reversal movement of the honing tool (5) due to sudden reduction of the contact pressure of the honing stones (9).

2. Method according to Claim 1, characterised in that the contact pressure of the honing stones (9) is reduced to zero during the stroke-reversal movement of the honing tool (5).

3. Method according to Claim 1 or 2, characterised in that the sudden reduction of the contact pressure of the honing stones (9) is carried out during the stroke-reversal movement by resetting of the infeed device initiated by a stroke control arrangement (25).

4. Method according to one of Claims 1 to 3, characterised in that the infeed device is biased in opposition to the infeed direction.

5. Method according to one of Claims 1 to 4, characterised in that the beginning, duration and sequence of resetting of the infeed device, preferably taking into consideration the existing mechanical and hydraulic delay times, are controlled so that the actual reduction of the contact pressure of the honing stones (9) coincides with the beginning, duration and sequence of the stroke-reversal movement, the control preferably being designed so that the beginning of the cutting force reduction reaches the pre-set reduced cutting force at the beginning of the stroke-reversal movement and is maintained until the end of the stroke-reversal movement.

6. Method according to one of Claims 1 to 5, characterised in that the reduction of the contact pressure of the honing stones (9), in the case of the stroke-reversal movement, is used during the entire honing duration for one work-piece.

7. Method according to one of Claims 1 to 5, characterised in that the reduction of the contact pressure of the honing stones (9), at the time of the stroke-reversal movement, is used during the finishing of a work-piece.

8. Method according to one of Claims 1 to 5, characterised in that the reduction of the contact pressure of the honing stones (9), at the time of the stroke-reversal movement, is used during at least one, preferably several stroke-reversal movements, before reaching the final dimension.

9. Apparatus for carrying out the method according to one of Claims 1 to 8, with a driven rotary honing tool (5), which is guided to and fro in the direction of its longitudinal axis and comprises honing stones (9), which can be applied by way of an infeed device against the bore wall (10) to be machined, with a controllable contact pressure, the infeed device being actuated by a piston/cylinder arrangement (11) and incorporated in the pressure medium line (16) leading to the cylinder chamber (20) is a directional control valve (21), by which the cylinder chamber (20) can be connected to a return line (22), the directional control valve (21) being able to be controlled depending on the stroke movement, characterised in that the infeed device is provided with a resetting biasing device acting in opposition to the infeed direction and the pressure in the cylinder chamber (20) of the piston/cylinder arrangement (11) can be reduced suddenly during the stroke reversals of the honing tool (5) by way of the directional control valve (21).

10. Apparatus according to Claim 9, characterised by a stroke control device (25), which is connected to the directional control valve (21) for the purpose of emitting a control signal (24).

11. Apparatus according to Claim 9 or 10, characterised in that the biasing device preferably consisting of a compression spring (15) presses on the under side of an infeed cone (14) in the honing tool (5).

## Revendications

1. Procédé de fabrication d'alésages d'une qualité de surface élevée dans des pièces, d'alésages (3) dans des blocscylindres (4), notamment, par une finition superficielle, du moins, au moyen d'un rodoir (5) rotatif, qui effectue un mouvement de va-et-vient dans le sens de l'axe de l'alésage (3), et qui présente des pierres à abraser (9), qu'un dispositif d'avance permet d'appliquer dans le sens radial contre la paroi (10) de l'alésage, avec une pression d'appui qui peut être commandée, caractérisé en ce que l'effort de coupe des pierres à abraser (9) tend vers zéro, pendant le mouvement d'inversion du rodoir (5), par suite d'une baisse brutale de la pression d'appui des pierres à abraser (9).

2. Procédé suivant la revendication 1, caractérisé en ce que la pression d'appui des pierres à abraser (9) est réduite à zéro, pendant le mouvement d'inversion du rodoir (5).

3. Procédé suivant l'une des revendications 1 et 2, caractérisé en ce que la baisse brutale de la pression d'appui des pierres à abraser (9), pendant le mouvement d'inversion, est assurée par un rappel du dispositif d'avance, déclenché par une commande de course (25).

4. Procédé suivant l'une quelconque des revendications 1 à 3, caractérisé en ce que le dispositif d'avance est soumis à une tension initiale, opposée au sens d'avance.

5. Procédé suivant l'une quelconque des revendications 1 à 4, caractérisé en ce que le début, la durée et la fréquence du rappel du dispositif d'avance, compte tenu des temps de retard mécaniques et hydrauliques, de préférence, sont commandés de telle sorte que la baisse effective de la pression d'appui des pierres à abraser (9) coincide avec le début, la durée et la fréquence du mouvement d'inversion, la commande étant conçue, de préférence, de manière que l'effort de coupe réduit, préréglé, soit atteint au début du mouvement d'inversion, et soit maintenu jusqu'à la fin de ce mouvement.

6. Procédé suivant l une quelconque des revendications 1 à 5, caractérisé en ce que la baisse de la pression d'appui des pierres à abraser (9), lors du mouvement d'inversion, est appliquée pendant toute la durée de rodage d'une pièce.

7. Procédé suivant l'une quelconque des revendications 1 à 5, caractérisé en ce que la baisse de la pression d'appui des pierres à abraser (9), lors du mouvement d'inversion, est appliquée pendant la finition d une pièce.

8. Procédé suivant l'une quelconque des revendications 1 à 5, caractérisé en ce que la baisse de la pression d'appui des pierres à abraser (9), lors du mouvement d'inversion, est appliquée pendant une inversion de course, au moins, plusieurs inversions de préférence, avant l'obtention de la dimension finale.

9. Dispositif pour la mise en oeuvre du procédé suivant l'une quelconque des revendications 1 à 8, avec un rodoir (5) entraîné en rotation, animé d'un mouvement de va-et-vient dans le sens de son axe longitudinal, et muni de pierres à abraser (9), qu'un dispositif d'avance permet d'appliquer contre la paroi (10) de l'alésage à usiner, avec une pression d'appui qui peut être commandée, le dispositif d avance étant actionné par un ensemble cylindre - piston (11), et un distributeur (21), qui permet de relier le compartiment (20) du cylindre à une conduite de retour (22), étant monté sur la conduite d'alimentation en fluide sous pression (16), qui débouche dans le compartiment (20), le distributeur (21) pouvant être commandé en fonction de la course, caractérisé en ce que le dispositif d'avance est muni d'un dispositif de précontrainte, assurant le rappel, qui agit dans le sens opposé au sens d'avance, et en ce que la pression dans le compartiment (20) de l'ensemble cylindre - piston (11) peut être réduite brutalement pendant les inversions de course du rodoir (5), par l'intermédiaire du distributeur (21).

10. Dispositif suivant la revendication 9, caractérisé par un appareil de commande de course (25), relié au distributeur (21) en vue de délivrer un signal pilote (24).

11. Dispositif suivant l'une des revendications 9 et 10, caractérisé en ce que le dispositif de précontrainte, composé d'un ressort de pression (15), de préférence, agit sur la face inférieure d'un cône d'avance (14), prévu dans le rodoir (5).
